# EUROPÄISCHE PATENTANMELDUNG

(11) **EP 4 275 853 A1**
(43) Veröffentlichungstag der Anmeldung: **15.11.2023**
(21) Anmeldenummer: 22172993.2
(22) Anmeldetag: 12.05.2022
(51) Int. Cl.: B27B 5/38

(54) **SÄGEVORRICHTUNG MIT EINER NOTBREMSEINHEIT UND VERFAHREN ZUM EINSATZBEREITMACHEN EINER AUSGELÖSTEN NOTBREMSEINHEIT**

(71) Anmelder: Festool GmbH, 73240 Wendlingen am Neckar (DE)
(72) Erfinder: FRANK, Josua, 73660 Urbach (DE); CAPUTO, Jonathan, 75382 Althengstett (DE); MAJER, Michael, 73274 Notzingen (DE); SCHMID, Markus, 73066 Uhingen (DE); SCHOCK, Christian, 73614 Schorndorf (DE)
(74) Vertreter: Maiwald GmbH

(57) **Zusammenfassung**

Es wird eine Sägevorrichtung (10) mit einem Rahmen, einem in Bezug auf den Rahmen drehbar gelagerten, kreisscheibenförmigen Sägeblatt (12) und einer Notbremseinheit (24) beschrieben. Die Notbremseinheit (24) umfasst ein Blockierelement (26), eine Aktuatoreinheit (32) sowie einer Steuerungseinheit (34). Das Blockierelement (26) weist einen Lagerabschnitt (38) und einen Kopfabschnitt (42) auf, der dazu ausgebildet ist, wahlweise zum Bremsen in das Sägeblatt (12) einzugreifen. Die Aktuatoreinheit (32) ist zumindest in einer Normalstellung des Blockierelements (26) derart mit dem Blockierelement (26) gekoppelt, dass das Blockierelement (26) mittels der Aktuatoreinheit (32) wahlweise in Eingriff mit dem Sägeblatt (12) bringbar ist. Zudem ist das Blockierelement (26) wahlweise separat von der Aktuatoreinheit (32) und/oder separat von der Steuerungseinheit (34) vom Rahmen demontierbar. Außerdem wird ein Verfahren zum Einsatzbereitmachen einer ausgelösten Notbremseinheit (24) einer Sägevorrichtung (10) vorgestellt. In diesem Zusammenhang wird ein Blockierelement (26) separat von der Aktuatoreinheit (32) und/oder separat von der Steuerungseinheit (34) demontiert und ein unbenutztes Blockierelement (26) montiert.

## Beschreibung

Die Erfindung betrifft eine Sägevorrichtung mit einem Rahmen, einem in Bezug auf den Rahmen drehbar gelagerten, kreisscheibenförmigen Sägeblatt und einer Notbremseinheit.

Außerdem ist die Erfindung auf ein Verfahren zum Einsatzbereitmachen einer ausgelösten Notbremseinheit einer Sägevorrichtung gerichtet.

Sägevorrichtungen mit Notbremseinheiten sind aus dem Stand der Technik bekannt.

Dabei dient die Notbremseinheit dazu, bei drohender oder bestehender Verletzungsgefahr eine Rotation des Sägeblatts zu stoppen. Auf diese Weise werden Verletzungen von Nutzern der Sägevorrichtungen vermieden oder zumindest in ihrer Schwere reduziert. Mit anderen Worten wird ein sicherer Betrieb der Sägevorrichtung gewährleistet.

Insbesondere in Anwendungsfällen, in denen mit einer vergleichsweise häufigen Auslösung der Notbremseinheit zu rechnen ist, ist es im Sinne der Arbeitseffizienz wichtig, dass eine Säge mit einer ausgelösten Notbremseinheit schnell und einfach wieder Einsatzbereit gemacht werden kann. Nur dann kann zeitnah an der Bearbeitungsaufgabe weitergearbeitet werden. Auf diese Weise kann ein sicherer Betrieb der Sägevorrichtung mit einer hohen Arbeitseffizienz kombiniert werden. Aus wirtschaftlicher Sicht sollen außerdem durch das Auslösen der Notbremseinheit und das Einsatzbereitmachen einer ausgelösten Notbremseinheit möglichst geringe Kosten entstehen.

Es ist daher die Aufgabe der vorliegenden Erfindung, Sägevorrichtungen sowie zugehörige Verfahren zum Einsatzbereitmachen einer ausgelösten Notbremseinheit dahingehend zu
AS:TOP
verbessern, dass bei bekannt hoher Betriebssicherheit eine gesteigerte Arbeitseffizienz erreicht werden kann.

Die Aufgabe wird durch eine Sägevorrichtung mit einem Rahmen, einem in Bezug auf den Rahmen drehbar gelagerten, kreisscheibenförmigen Sägeblatt und einer Notbremseinheit gelöst. Die Notbremseinheit umfasst ein Blockierelement, eine Aktuatoreinheit sowie eine Steuerungseinheit, welche mit der Aktuatoreinheit integral ausgebildet oder signaltechnisch mit der Aktuatoreinheit gekoppelt ist. Das Blockierelement umfasst einen Lagerabschnitt, über den das Blockierelement am Rahmen gelagert ist, und einen Kopfabschnitt. Der Kopfabschnitt ist dazu ausgebildet, wahlweise zum Bremsen in das Sägeblatt einzugreifen. Dabei ist die Aktuatoreinheit zumindest in einer Normalstellung des Blockierelements derart mit dem Blockierelement gekoppelt, dass das Blockierelement mittels der Aktuatoreinheit wahlweise in Eingriff mit dem Sägeblatt bringbar ist. Zudem ist das Blockierelement wahlweise separat von der Aktuatoreinheit und/oder separat von der Steuerungseinheit vom Rahmen demontierbar. Vorliegend ist die Normalstellung des Blockierelements als diejenige Stellung zu verstehen, in der es noch nicht ins Sägeblatt eingegriffen hat. Die Normalstellung kann daher auch als unausgelöste Stellung bezeichnet werden. Darüber hinaus bedeutet separat von der Aktuatoreinheit und/oder separat von der Steuerungseinheit demontierbar, dass das Blockierelement von der Sägevorrichtung demontierbar ist, ohne dass gleichzeitig die Aktuatoreinheit und/oder die Steuerungseinheit der Notbremseinheit demontiert werden muss bzw. müssen. Hiervon nicht umfasst sind selbstverständlich Montageelemente, Lagerelemente, Halteelemente und Befestigungselemente, mittels derer das Blockierelement montiert ist. Mit anderen Worten ist das Blockierelement bezüglich der Aktuatoreinheit und/oder der Steuerungseinheit singulär demontierbar. Somit kann das Blockierelement alleine oder singulär ausgetauscht werden. Die Aktuatoreinheit und/oder die Steuerungseinheit bleiben bzw. bleibt bei einem derartigen Austausch an der Sägevorrichtung montiert. Dadurch kann das Blockierelement schnell und einfach demontiert werden. Das gilt prinzipiell für alle Betriebszustände der Sägevorrichtung und der Notbremseinheit, insbesondere jedoch für einen Zustand nach einer Auslösung der Notbremseinheit, d. h. wenn das Blockierelement ins Sägeblatt eingreift oder ins Sägeblatt eingegriffen hat. Somit lassen sich die Notbremseinheit und die Sägevorrichtung nach dem Auslösen der Notbremseinheit schnell und einfach wieder in Betrieb nehmen. Eine Bearbeitungsaufgabe kann so zeitnah weitergeführt und erledigt werden. Die Tatsache, dass das Blockierelement singulär ausgetauscht werden kann, bewirkt zudem, dass das Auslösen der Notbremseinheit und das Einsatzbereitmachen der ausgelösten Notbremseinheit vergleichsweise wenige Kosten verursacht.

In einer bevorzugten Ausführungsform ist das Blockierelement separat von allen übrigen Komponenten der Notbremseinheit demontierbar. Mit anderen Worten ist das Blockierelement bezüglich aller übrigen Komponenten der Notbremseinheit singulär demontierbar. Die erläuterten Effekte und Vorteile ergeben sich dabei in besonders hohem Maße.

In einer weiteren bevorzugten Ausführungsform sind das Blockierelement, die Aktuatoreinheit und die Steuerungseinheit der Notbremseinheit jeweils separat von allen übrigen Komponenten der Notbremseinheit demontierbar. Mit anderen Worten ist das Blockierelement bezüglich aller übrigen Komponenten der Notbremseinheit singulär demontierbar. Zusätzlich ist die Aktuatoreinheit bezüglich aller übrigen Komponenten der Notbremseinheit singulär demontierbar. Außerdem ist die Steuerungseinheit der Notbremseinheit bezüglich aller übrigen Komponenten der Notbremseinheit singulär demontierbar. Somit können einzelne Komponenten der Notbremseinheit in einfacher Weise ausgetauscht, repariert und/oder gewartet werden.

Die Steuerungseinheit der Notbremseinheit kann in einer ersten Alternative integral mit einer Motorsteuerungseinheit ausgebildet sein, die der Steuerung eines zum Antreiben des Sägeblatts ausgebildeten Antriebsmotors dient. In einer zweiten Alternative sind die Motorsteuerungseinheit und die Steuerungseinheit der Notbremseinheit separat ausgebildet. Sie können jedoch signaltechnisch miteinander verbunden sein, sodass der Antriebmotor beim Auslösen der Notbremseinheit einfach und zuverlässig deaktiviert werden kann.

Die genannten Effekte und Vorteile der Erfindung werden im Vergleich zu bekannten Notbremseinheiten für Sägevorrichtungen besonders deutlich. Bei solchen Notbremseinheiten sind das Blockierelement, die zugehörige Aktuatoreinheit sowie die Steuerungseinheit als Modul gestaltet. Nach einem Auslösen der Notbremseinheit muss stets das gesamte Modul, d.h. sowohl das Blockierelement als auch die Aktuatoreinheit und die Steuerungseinheit, ersetzt werden.

Eine Sägevorrichtung mit einem kreisscheibenförmigen Sägeblatt kann in diesem Zusammenhang auch als Kreissägevorrichtung oder schlicht als Kreissäge bezeichnet werden. Beispiele für solche Sägevorrichtungen sind Kappsägen, Tischkreissägen, Handkreissägen und Tauchsägen.

Blockierelemente für Notbremseinheiten von Sägevorrichtungen werden umgangssprachlich auch als Bremskeile bezeichnet. Das ist unabhängig davon der Fall, ob das Blockierelement keilförmig ausgebildet ist oder als Keil wirkt.

Es versteht sich zudem, dass die Notbremseinheit mit einer Sensoreinheit zum Erkennen einer tatsächlichen oder bevorstehenden Berührung des Sägeblatts durch einen Nutzer gekoppelt ist und in Abhängigkeit eines Detektionsergebnisses der Sensoreinheit betrieben wird. Auf diese Weise kann die Notbremseinheit rechtzeitig und zielgerichtet ausgelöst werden. Eine Verletzung des Nutzers der Sägevorrichtung kann so gänzlich verhindert oder zumindest in ihrer Schwere begrenzt werden.

Die Aktuatoreinheit der Notbremseinheit kann in diesem Zusammenhang einen Aktuator umfassen, der selektiv, insbesondere in Abhängigkeit des Detektionsergebnisses, ausgelöst werden kann. Mittels des Aktuators kann das Blockierelement, genauer gesagt der zugehörige Kopfabschnitt, schnell und zuverlässig in Eingriff mit dem Sägeblatt gebracht werden. Der Aktuator umfasst beispielsweise einen Hubmagneten oder einen Formgedächtnislegierungs-Aktuator. Auch ist es möglich, eine vorgespannte Feder, die mittels eines Schmelzdrahts freigegeben werden kann, als Aktuator zu verwenden.

Die Sägevorrichtung kann ein Führungselement umfassen. Dabei ist das Führungselement zur Führung des Blockierelements zumindest entlang einer Führungsrichtung ausgebildet, die zumindest abschnittsweise parallel zu einer Umfangsrichtung des Sägeblatts verläuft. Das ist insbesondere dann von Bedeutung, wenn das Blockierelement mit seinem Kopfabschnitt ins Sägeblatt eingreift. In einer derartigen Situation muss die kinetische Energie der Rotation des Sägeblatts gezielt ins Blockierelement eingeleitet und vom Blockierelement aufgenommen werden. Das Führungselement verhindert dabei, dass sich das Blockierelement in unerwünschter Weise verformt oder verlagert. Eine Führung entlang einer Führungsrichtung, die zumindest abschnittsweise parallel zu einer Umfangsrichtung des Sägeblatts verläuft, erlaubt eine Bewegung des Blockierelements parallel zur Umfangsrichtung. Eine Bewegung parallel zu einer Axialrichtung des Sägeblatts wird durch das Führungselement unterbunden. Eine Bewegung in einer Richtung radial zum Sägeblatt kann je nach Anwendungsfall erlaubt oder unterbunden werden. Durch das Führungselement wird folglich erreicht, dass das Sägeblatt mit hoher Zuverlässigkeit mittels des Blockierelements gebremst wird.

Gemäß einer Ausführungsform ist das Blockierelement über ein Lagerelement mit dem Rahmen verbunden. Das Lagerelement ist singulär von der Sägevorrichtung, d.h. vom Rahmen, demontierbar. Es sind in dieser Ausführungsform also sowohl das Lagerelement als auch das Blockierelement singulär demontierbar. Dabei bewirkt die singuläre Demontierbarkeit des Lagerelements die singuläre Demontierbarkeit des Blockierelements. Mit anderen Worten muss das Lagerelement demontiert werden, um das Blockierelement demontieren zu können. Weitere Komponenten der Notbremseinheit müssen weiterhin nicht demontiert werden. Durch das singulär demontierbare Lagerelement lässt sich das Blockierelement einerseits zuverlässig am Rahmen lagern, sodass auch vergleichsweise hohe Kräfte zwischen dem Blockierelement und dem Rahmen übertragen werden können. Andererseits bleibt das Blockierelement einfach und schnell demontierbar.

Die Sägevorrichtung kann einen Verriegelungsmechanismus umfassen, mittels dem das Lagerelement wahlweise am Rahmen verriegelbar und wahlweise vom Rahmen entriegelbar ist. Das Lagerelement ist also derart am Rahmen gesichert, dass es sich nicht in unerwünschter Weise vom Rahmen trennt.

Beispiele für Verriegelungsmechanismen umfassen ein Gewinde, in das das Lagerelement eingedreht ist, einen Exzentermechanismus, über den das Lagerelement festgeklemmt ist und Verriegelungsflügel, die an einem Ende des Lagerelements angeordnet sind und einen zugehörigen Rahmenabschnitt im verriegelten Zustand formschlüssig hintergreifen.

In einer Variante ist das Führungselement mittels des Lagerelements am Rahmen gelagert. Das Lagerelement dient somit sowohl der Lagerung des Blockierelements als auch der Lagerung des Führungselements. Im Vergleich zu einer Lagerung des Blockierelements und des Führungselements mit jeweils separaten, spezifischen Lagerelementen können somit Bauteile eingespart werden. Dadurch lässt sich die Sägevorrichtung vergleichsweise einfach und kompakt aufbauen.

In einer anderen Alternative ist das Blockierelement mittels eines feststehenden Lagerelements am Rahmen gelagert. Zusätzlich ist ein Halteelement zum Halten des Blockierelements am Lagerelement vorgesehen. Über das feststehende Lagerelement lässt sich das Blockierelement zuverlässig am Rahmen lagern. Insbesondere können vergleichsweise hohe Kräfte zwischen dem Blockierelement und dem Rahmen übertragen werden. Zum Demontieren des Blockierelements muss lediglich das Halteelement demontiert oder in eine Freigabestellung überführt werden. Damit ist das Blockierelement einfach und schnell demontierbar.

Auch kann das Halteelement wahlweise singulär vom Lagerelement demontierbar sein. Es sind in dieser Ausführungsform also sowohl das Halteelement als auch das Blockierelement singulär demontierbar. Dabei bewirkt die singuläre Demontierbarkeit des Halteelements die singuläre Demontierbarkeit des Blockierelements. Mit anderen Worten muss das Halteelement demontiert werden, um das Blockierelement demontieren zu können. Weitere Komponenten der Notbremseinheit müssen weiterhin nicht demontiert werden.

Beispiele für Halteelemente umfassen eine Mutter, die auf das Lagerelement aufgedreht ist und Sicherungsringe, die form- oder kraftschlüssig mit dem Lagerelement gekoppelt sind.

In einem Ausführungsbeispiel ist das Halteelement durch einen Abschnitt des Führungselements gebildet. Es ist also ein Abschnitt des Führungselements dazu ausgebildet, das Blockierelement am Lagerelement zu halten. Insbesondere blockiert ein derartiger Abschnitt des Führungselements eine Bewegung des Blockierelements entlang einer Erstreckungsrichtung des Lagerelements, d.h. entlang einer Axialrichtung des Lagerelements. Das Führungselement kann in diesem Zusammenhang separat am Rahmen gelagert sein, sodass es wahlweise eine Betriebsstellung einnehmen kann, in der es das Blockierelement am Lagerelement hält und eine Freigabestellung einnehmen kann, in der es eine Demontage des Blockierelements vom Lagerelement freigibt.

Das Lagerelement kann ein Lagerbolzen sein. Dabei kann das Blockierelement über den Lagerbolzen drehbar gelagert sein. Ein solches Lagerelement ist vergleichsweise einfach aufgebaut und kann das Blockierelement zuverlässig lagern. Durch die drehbare Lagerung wird erreicht, dass das Blockierelement einfach und zuverlässig in Eingriff mit dem Sägeblatt gebracht werden kann.

In einer Ausführungsform umfasst das Blockierelement einen Koppelabschnitt, über den das Blockierelement zumindest in der Normalstellung mit der Aktuatoreinheit gekoppelt ist. Dabei kann der Koppelabschnitt an einem dem Lagerabschnitt entgegengesetzten Ende des Blockierelements positioniert sein. Über den Koppelabschnitt kann somit das Blockierelement mittels der Aktuatoreinheit wahlweise in Eingriff mit dem Sägeblatt gebracht werden. Durch die Positionierung des Koppelabschnitts an einem dem Lagerabschnitt entgegengesetzten Ende des Blockierelements wird erreicht, dass das Blockierelement mit hoher Zuverlässigkeit und Präzision ins Sägeblatt eingreifen kann. Unerwünschte Wechselwirkungen zwischen dem Koppelabschnitt und dem Lagerabschnitt werden dabei ausgeschlossen oder zumindest auf ein geringes Maß reduziert.

In diesem Zusammenhang kann ein Klemmelement vorgesehen sein, das zumindest in der Normalstellung die Aktuatoreinheit kraftschlüssig mit dem Blockierelement koppelt. Alternativ kann ein Formschlusselement vorgesehen sein, das zumindest in der Normalstellung die Aktuatoreinheit formschlüssig mit dem Blockierelement koppelt. Die Aktuatoreinheit und das Blockierelement sind somit zumindest in der Normalstellung auf einfache und zuverlässige Weise gekoppelt. Eine derartige Kopplung lässt sich zudem im Zuge eines Austauschs des Blockierelements schnell und einfach lösen sowie wieder herstellen.

In einer Endstellung kann das Blockierelement zumindest von einem Abschnitt der Aktuatoreinheit entkoppelt sein. Die Endstellung betrifft dabei eine Stellung des Blockierelements, nachdem es mittels der Aktuatoreinheit in Eingriff mit dem Sägeblatt gebracht wurde, d.h. eine Stellung nach Auslösung der Notbremseinheit. Aufgrund der bereits gelösten Kopplung zur Aktuatoreinheit lässt sich das Blockierelement besonders leicht von der Notbremseinheit demontieren und durch ein unbenutztes Blockierelement ersetzen.

Auch die Aktuatoreinheit kann wahlweise singulär vom Rahmen demontierbar sein. Wieder bezieht sich die singuläre Demontierbarkeit auf die übrigen Komponenten der Notbremseinheit. Damit lässt sich bei Bedarf die Aktuatoreinheit alleine austauschen, ohne dass gleichzeitig weitere Komponenten der Notbremseinheit demontiert werden müssen. Die Notbremseinheit ist somit besonders reparaturfreundlich. Es wird betont, dass in einer bevorzugten Ausführungsform die Aktuatoreinheit dazu ausgebildet ist, in einer Mehrzahl an Auslösevorgängen der Notbremseinheit benutzt zu werden. Standardmäßig muss also die Aktuatoreinheit nach dem Auslösen der Notbremseinheit nicht ausgetauscht werden.

Bevorzugt ist wenigstens eines aus Blockierelement und Aktuatoreinheit werkzeugfrei demontierbar. Anders gesagt kann wenigstens eines aus Blockierelement und Aktuatoreinheit von Hand, insbesondere werkzeuglos, demontiert werden. Dadurch ist die Demontage besonders einfach.

Gemäß einer Variante haben in der Normalstellung der Lagerabschnitt und der Kopfabschnitt im Wesentlichen den gleichen Abstand von einer Mittelachse des Sägeblatts. Folglich ist das Blockierelement einerseits platzsparend innerhalb der Sägevorrichtung angeordnet und andererseits so positioniert, dass der Kopfabschnitt des Blockierelements nur einen vergleichsweise kleinen Abstand überwinden muss, um ins Sägeblatt einzugreifen. Ferner lassen sich durch eine derartige Anordnung ins Blockierelement eingeleitete Kräfte zuverlässig über dessen Lagerabschnitt abstützen. Insgesamt kann das Sägeblatt vergleichsweise schnell und zuverlässig zum Stillstand gebracht werden.

Zudem kann vorgesehen sein, dass das Blockierelement einen Verformungsabschnitt umfasst, der zwischen dem Lagerabschnitt und dem Kopfabschnitt liegt und/oder den Lagerabschnitt und den Kopfabschnitt miteinander verbindet. Der Verformungsabschnitt kann bogenförmig und dazu ausgebildet sein, zum Bremsen des Sägeblatts entlang einer Bogenumfangsrichtung plastisch verkürzt zu werden. Es kann somit die kinetische Energie der Rotation des Sägeblatts zuverlässig und zielgerichtet in eine plastische Verkürzung des Verformungsabschnitts umgesetzt werden. Das wird insbesondere durch die Bogenform des Verformungsabschnitts und seine Lage zwischen dem Lagerabschnitt und dem Kopfabschnitt bewirkt. Daher lässt sich eine Rotation des Sägeblatts in vergleichsweise kurzer Zeit stoppen. Nachdem der Verformungsabschnitt speziell dazu ausgebildet ist, entlang der Bogenumfangsrichtung plastisch verkürzt zu werden, kann er mit Bezug auf den durch den Verformungsabschnitt beanspruchten Bauraum vergleichsweise viel kinetische Energie aufnehmen und in eine plastische Verkürzung umsetzen. Das bedeutet auch, dass aus dem Abbremsen des Sägeblatts resultierende Kräfte zuverlässig und gezielt vom Verformungsabschnitt aufgenommen werden. Dadurch wirken auf die übrigen Komponenten der Notbremseinheit nur vergleichsweise geringe Kräfte. Dasselbe gilt für Komponenten der Sägevorrichtung. Folglich werden die übrigen Komponenten der Notbremseinheit sowie die Komponenten der Sägevorrichtung durch einen mittels des Blockierelements herbeigeführten Bremsvorgang nicht in ihrer Funktionstüchtigkeit beeinflusst. Das gilt insbesondere für das Sägeblatt, das bei einer Wiederinbetriebnahme der Sägevorrichtung weiterverwendet werden kann.

Bevorzugt verläuft der bogenförmige Verformungsabschnitt konzentrisch zum kreisscheibenförmigen Sägeblatt.

Ferner wird die Aufgabe durch ein Verfahren zum Einsatzbereitmachen einer ausgelösten Notbremseinheit einer Sägevorrichtung gelöst. Die Sägevorrichtung umfasst ein kreisscheibenförmiges Sägeblatt. Die Notbremseinheit weist ein Blockierelement auf, das dazu ausgebildet ist, wahlweise in das Sägeblatt einzugreifen, um das Sägeblatt zu bremsen. Das Verfahren umfasst die folgenden Schritte:
- Demontieren des Blockierelements separat von einer Aktuatoreinheit der Notbremseinheit und/oder separat von einer Steuerungseinheit der Notbremseinheit, wobei das Blockierelement in das Sägeblatt eingreift oder mit dem Sägeblatt in Eingriff stand,
- Montieren eines unbenutzten Blockierelements.

In diesem Zusammenhang entsteht ein Zustand, in dem das Blockierelement in das Sägeblatt eingreift oder mit dem Sägeblatt in Eingriff stand, wenn die Notbremseinheit ausgelöst wurde und das Sägeblatt mittels des Blockierelements gebremst wurde. Bei Notbremseinheiten der hier relevanten Art muss infolge des Auslösens der Notbremseinheit das Blockierelement, welches durch das Auslösen beschädigt und/oder verformt wird, durch ein unbenutztes Blockierelement ersetzt werden. Wie bereits erwähnt, bedeutet vor diesem Hintergrund ein Demontieren des Blockierelements separat von einer Aktuatoreinheit der Notbremseinheit und/oder separat von einer Steuerungseinheit der Notbremseinheit, dass das Blockierelement von der Sägevorrichtung demontierbar ist, ohne dass gleichzeitig die Aktuatoreinheit der Notbremseinheit und/oder die Steuerungseinheit der Notbremseinheit demontiert werden müssen bzw. muss. Wie bereits erwähnt, fallen darunter keine Montageelemente, Lagerelemente, Halteelemente und Befestigungselemente, mittels derer das Blockierelement montiert ist. In diesem Zusammenhang kann auch von einem singulären Demontieren des Blockierelements gesprochen werden, wobei sich singulär wieder auf die Aktuatoreinheit und/oder die Steuerungseinheit der Notbremseinheit bezieht. Somit kann das Blockierelement alleine oder singulär ausgetauscht werden, um die Sägevorrichtung einsatzbereit zu machen. Die Aktuatoreinheit und/oder die Steuerungseinheit der Notbremseinheit bleiben bzw. bleibt bei einem derartigen Austausch an der Sägevorrichtung montiert. Das Blockierelement kann also schnell und einfach durch ein unbenutztes Blockierelement ausgetauscht werden. Somit lassen sich die Notbremseinheit und die Sägevorrichtung nach dem Auslösen der Notbremseinheit schnell und einfach einsatzbereit machen. Eine Bearbeitungsaufgabe kann dadurch zeitnah weitergeführt und erledigt werden. Die Tatsache, dass das Blockierelement singulär ausgetauscht werden kann, bewirkt zudem, dass das Auslösen der Notbremseinheit und das Einsatzbereitmachen der ausgelösten Notbremseinheit vergleichsweise wenige Kosten verursacht.

In einer bevorzugten Ausführungsform wird das Blockierelement separat von allen übrigen Komponenten der Notbremseinheit demontiert. Mit anderen Worten wird das Blockierelement bezüglich aller übrigen Komponenten der Notbremseinheit singulär demontiert. Die erläuterten Effekte und Vorteile ergeben sich dabei in besonders hohem Maße.

In einer weiteren bevorzugten Ausführungsform werden das Blockierelement, die Aktuatoreinheit und die Steuerungseinheit der Notbremseinheit jeweils separat von allen übrigen Komponenten der Notbremseinheit demontiert. Mit anderen Worten wird das Blockierelement bezüglich aller übrigen Komponenten der Notbremseinheit singulär demontiert. Zusätzlich wird die Aktuatoreinheit bezüglich aller übrigen Komponenten der Notbremseinheit singulär demontiert. Außerdem wird die Steuerungseinheit der Notbremseinheit bezüglich aller übrigen Komponenten der Notbremseinheit singulär demontiert. Folglich können einzelne Komponenten der Notbremseinheit in einfacher Weise ausgetauscht, repariert und/oder gewartet werden.

In einer Variante wird beim Montieren des unbenutzten Blockierelements das unbenutzte Blockierelement mit einer Aktuatoreinheit der Notbremseinheit gekoppelt. Es wird also nicht die Aktuatoreinheit getauscht. Durch das Koppeln kann in einem nachfolgenden Betrieb der Sägevorrichtung das Blockierelement mittels der Aktuatoreinheit wahlweise in Eingriff mit dem Sägeblatt gebracht werden.

In einer Ausführungsform wird zum Demontieren des Blockierelements ein Lagerelement, mittels dem das Blockierelement in der Sägevorrichtung gelagert ist, demontiert. Alternativ wird ein Halteelement von einem feststehenden Lagerelement, mittels dem das Blockierelement in der Sägevorrichtung gelagert ist, entfernt. In beiden Varianten kann somit das Blockierelement schnell und einfach demontiert werden. Das kann bevorzugt werkzeugfrei erfolgen.

Dabei kann das Halteelement durch einen Abschnitt eines Führungselements gebildet sein und das Entfernen des Halteelements vom feststehenden Lagerelement ein Bewegen des Führungselements in eine Freigabestellung umfassen. Die Bewegung in die Freigabestellung umfasst beispielsweise ein Klappen, Schwenken, Drehen und/oder Schieben des Führungselements. Bevorzugt wird dabei das Führungselement nicht vom Rahmen der Sägevorrichtung getrennt. Auf diese Weise lässt sich das Halteelement besonders schnell und einfach vom feststehenden Lagerelement entfernen. Das Blockierelement lässt sich damit besonders schnell und einfach austauschen.

Die Erfindung wird nachstehend anhand verschiedener Ausführungsbeispiele erläutert, die in den beigefügten Zeichnungen gezeigt sind. Es zeigen:
- Figur 1: eine erfindungsgemäße Sägevorrichtung in einer perspektivischen Ansicht, wobei die erfindungsgemäße Sägevorrichtung eine Notbremseinheit umfasst, die mit einem Blockierelement ausgestattet ist und mittels eines erfindungsgemäßen Verfahrens einsatzbereit gemacht werden kann,
- Figur 2: die Sägevorrichtung aus Figur 1 in einer Seitenansicht, wobei ein Führungselement der Notbremseinheit fortgelassen ist,
- Figur 3: Teile der Sägevorrichtung aus den Figuren 1 und 2 in einer separaten Ansicht,
- Figur 4: eine Detailansicht des Blockierelements,
- Figuren 5 bis 8: Teile der Sägevorrichtung aus den Figuren 1 und 2 zu verschiedenen Zeitpunkten nach dem Auslösen der Notbremseinheit,
- Figur 9: einen Verlauf einer vom Blockierelement aufgenommenen Kraft über der Zeit nach dem Auslösen der Notbremseinheit,
- Figur 10: Teile der Sägevorrichtung aus den Figuren 1 und 2 beim Montieren des Blockierelements,
- Figuren 11 bis 14: alternative Ausführungen zum Halten des Blockierelements in einer Normal stellung,
- Figur 15: Teile einer Sägevorrichtung gemäß einer alternativen Ausführungsform,
- Figur 16: Teile einer Sägevorrichtung gemäß noch einer alternativen Ausführungsform,
- Figur 17: Teile einer Sägevorrichtung gemäß einer weiteren alternativen Ausführungsform, und
- Figur 18: eine zusätzliche Ausführungsform einer erfindungsgemäßen Sägevorrichtung.

Die Figuren 1 und 2 zeigen eine Sägevorrichtung 10 mit einem kreisscheibenförmigen Sägeblatt 12. Im darstellten Beispiel ist die Sägevorrichtung 10 eine Kappsäge.

Die Sägevorrichtung 10 umfasst eine Basisbaugruppe 14 und eine drehbar daran gelagerte Armbaugruppe 16.

Die Basisbaugruppe 14 hat eine Auflagefläche 18, auf der ein zu bearbeitendes, d.h. abzusägendes oder einzusägendes, Bauteil positioniert werden kann.

Ferner kann das Sägeblatt 12 durch Betätigung eines mit diesem gekoppelten Antriebsmotors M in Rotation um eine Mittelachse A versetzt werden und durch eine Verlagerung der Armbaugruppe 16 relativ zur Basisbaugruppe 14 mit dem zu bearbeitenden Bauteil in Wechselwirkung gebracht werden.

Die Verlagerung der Armbaugruppe 16 relativ zur Basisbaugruppe 14 erfolgt im gezeigten Beispiel manuell.

Dabei umfasst die Armbaugruppe 16 oder allgemeiner gesprochen die Sägevorrichtung 10 einen Rahmen 20, an dem eine Antriebswelle 22 drehantreibbar gelagert ist. Die Antriebswelle 22 ist antriebsmäßig mit dem Antriebsmotor M gekoppelt. Das Sägeblatt 12 ist auf der Antriebswelle 22 fixiert, sodass sich in bekannter Weise das Sägeblatt 12 drehantreiben lässt.

Die Sägevorrichtung 10 ist ferner mit einer Notbremseinheit 24 ausgestattet, die in den Figuren 3 und 4 im Detail zu sehen ist.

Zur besseren Sichtbarkeit der Notbremseinheit 24 ist in den Figuren 1 und 2 in einem Bereich G ein Gehäuseteil nicht dargestellt. Ein solches Gehäuseteil dient einerseits der Ableitung von Werkstückpartikeln, z. b. Sägespänen oder Staub, die durch die Nutzung der Sägevorrichtung 10 erzeugt werden. Andererseits wird mittels eines derartigen Gehäuseteils in der dargestellten Ausführungsform ein Abschnitt des endseitig an der Armbaugruppe 16 vorgesehenen Griffs gebildet. Ferner dient das Gehäuseteil der Abdeckung des Sägeblatts 12.

Die Notbremseinheit 24 umfasst ein Blockierelement 26, das über ein am Rahmen 20 feststehendes Lagerelement 28 in Form eines feststehenden Lagerbolzens 30 derart drehbar an der Sägevorrichtung 10 gelagert ist, dass es zum Bremsen des Sägeblatts 12 wahlweise in das Sägeblatt 12 eingreifen kann.

Zudem umfasst die Notbremseinheit 24 eine Aktuatoreinheit 32, die dazu ausgebildet ist, das Blockierelement 26 wahlweise in Eingriff mit dem Sägeblatt 12 zu bringen.

Im dargestellten Beispiel umfasst die Aktuatoreinheit 32 hierzu einen elektrisch ansteuerbaren Hubmagneten, der in den Figuren nicht näher dargestellt ist.

Die Notbremseinheit 24 umfasst auch eine zugehörige Steuerungseinheit 34.

In der dargestellten Ausführungsform ist die Steuerungseinheit 34 von der Aktuatoreinheit 32 getrennt ausgeführt und angeordnet (siehe z. B. Figuren 3 bis 8). Die Aktuatoreinheit 32 und die Steuerungseinheit 34 sind signaltechnisch über eine Signalleitung gekoppelt.

Diese Konfiguration bewirkt, dass die Aktuatoreinheit 32 und die Steuerungseinheit 34 separat voneinander demontiert werden können. Das erleichtert einen Austausch, eine Reparatur oder Wartung.

Die Steuerungseinheit 34 ist mit einer an sich bekannten Sensoreinheit zum Erkennen einer tatsächlichen oder bevorstehenden Berührung des Sägeblatts 12 durch einen Nutzer gekoppelt.

Somit lässt sich die Aktuatoreinheit 32 in Abhängigkeit eines Detektionsergebnisses der Sensoreinheit betreiben.

Die Notbremseinheit 24 weist ferner ein Führungselement 36 auf, das am Rahmen 20 gelagert ist und eine Bewegung des Blockierelement 26 entlang einer Führungsrichtung F führt, wie nachfolgend noch im Detail erläutert werden wird.

Das Blockierelement 26 befindet sich in den Figuren 3 und 4 in einer Normalstellung. In dieser Stellung ist das Blockierelement parallel zu einer Umfangsrichtung U des Sägeblatts 12 angeordnet.

Dabei ist das Blockierelement 26 aus drei Abschnitten aufgebaut.

Das Blockierelement 26 umfasst einen Lagerabschnitt 38.

In der dargestellten Ausführungsform ist der Lagerabschnitt 38 hülsenförmig, d.h. der Lagerabschnitt 38 umfasst eine kreiszylinderförmige Lageröffnung 40, die von einer Wandung 41 mit im Wesentlichen konstanter Wandstärke begrenzt ist.

Der feststehende Lagerbolzen 30 ist in der Lageröffnung 40 aufgenommen, sodass das Blockierelement 26 über den Lagerabschnitt 38 und den Lagerbolzen 30 drehbar am Rahmen 20 der Sägevorrichtung 10 gelagert ist.

Das Blockierelement 26 umfasst ferner einen Kopfabschnitt 42.

Der Kopfabschnitt 42 ist an einem dem Lagerabschnitt 38 entgegengesetzten Ende des Blockierelements 26 vorgesehen.

Dabei ist der Kopfabschnitt 42 dazu ausgebildet, bei einer Betätigung der Notbremseinheit 24, d.h. angetrieben durch die Aktuatoreinheit 32, in das Sägeblatt 12 einzugreifen, um dieses idealerweise bis zum Stillstand abzubremsen.

In diesem Zusammenhang umfasst der Kopfabschnitt 42 einen Koppelabschnitt 44.

Der Koppelabschnitt 44 ist an einem dem Lagerabschnitt 38 entgegengesetzten Ende des Blockierelements 26 positioniert.

Der Koppelabschnitt 44 ist zudem radial außen am Kopfabschnitt 42 positioniert.

Der Koppelabschnitt 44 dient zwei unterschiedlichen Funktionen.

Zum einen ist der Koppelabschnitt 44 dazu ausgebildet, eine von der Aktuatoreinheit 32 generierte Betätigungskraft in das Blockierelement 26 einzuleiten, sodass der Kopfabschnitt 42 ins Sägeblatt 12 eingreifen kann.

Zum anderen dient der Koppelabschnitt 44 dazu, das Blockierelement 26 zumindest in der in Figur 3 und 4 dargestellten Normalstellung gegenüber dem Rahmen 20 zu fixieren oder zu arretieren. Somit wird der Kopfabschnitt 42 in der Normalstellung daran gehindert, ins Sägeblatt 12 einzugreifen.

Die Funktionen der Krafteinleitung und der Arretierung können dabei separat voneinander oder gemeinsam, d.h. kombiniert, umgesetzt sein. Letzteres ist bei den Ausführungsformen gemäß Figuren 1 bis 10 der Fall.

Hier umfasst der Koppelabschnitt 44 zwei Koppelöffnungen 46.

Zudem ist ein U-förmiges Formschlusselement 48 vorgesehen, welches einerseits an der Aktuatoreinheit 32 befestigt ist, z. B. formschlüssig, und das andererseits zu den Koppelöffnungen 46 komplementäre Noppen aufweist, die in die Koppelöffnungen 46 eingreifen. Das Formschlusselement 48 ist also formschlüssig sowohl mit dem Blockierelement 26 als auch mit der Aktuatoreinheit 32 gekoppelt.

Somit kann über das Formschlusselement 48 einerseits eine von der Aktuatoreinheit 32 generierte Betätigungskraft in das Blockierelement 26 eingeleitet werden. Andererseits wird das Blockierelement 26 über das Formschlusselement 48 und die Aktuatoreinheit 32 in der Normalstellung relativ zum Rahmen 20 arretiert.

Es versteht sich dabei, dass alternativ die Koppelöffnungen 46 und die zugeordneten Noppen auch weggelassen werden können. Anstelle des U-förmigen Formschlusselements 48 wird dann ein ebenfalls U-förmiges Klemmelement verwendet, das auf dem Koppelabschnitt 44 festgeklemmt, d.h. im Bereich des Koppelabschnitts 44 kraftschlüssig mit dem Blockierelement 26 verbunden, ist. Die Befestigung eines solchen Klemmelements an der Aktuatoreinheit 32 kann formschlüssig oder kraftschlüssig erfolgen.

Der Kopfabschnitt 42 umfasst ferner eine Einschnittzone 50.

In der dargestellten Ausführungsform ist die Einschnittzone 50 durch ein zweireihiges Muster an Durchgangsöffnungen 52 charakterisiert. Der besseren Übersichtlichkeit wegen sind in den

Figuren nur einige der Durchgangsöffnungen 52 mit einem Bezugszeichen versehen.

Mittels der Durchgangsöffnungen 52 wird das Material des Kopfabschnitts 42 im Bereich der Einschnittzone 50 gezielt geschwächt, sodass nach einer Auslösung der Notbremseinheit 24 das Sägeblatt 12 sanft und über einen möglichst großen Bereich des Kopfabschnitts 42 in diesen einschneidet.

Dadurch ergibt sich eine zuverlässige Kopplung zwischen dem Sägeblatt 12 und dem Blockierelement 26, die zum zuverlässigen Abbremsen einer Rotation des Sägeblatts 12 notwendig ist.

Im Wesentlichen zwischen dem Koppelabschnitt 44 und der Einschnittzone 50 ist eine Anbindungszone 54 vorgesehen.

In der dargestellten Ausführungsform umfasst auch die Anbindungszone 54 Durchgangsöffnungen 56. Wieder sind der besseren Übersichtlichkeit wegen in den Figuren nur einige der Durchgangsöffnungen 56 mit einem Bezugszeichen versehen. Dabei sind jedoch die Durchmesser der Durchgangsöffnungen 56 der Anbindungszone 54 deutlich größer gewählt als die Durchmesser der Durchgangsöffnungen 52 der Einschnittzone 50.

Die Anbindungszone 54 dient dazu, einerseits eine Betätigungskraft vom Koppelabschnitt 44 in die Einschnittzone 50 zu übertragen. Andererseits wird über die Anbindungszone 54 die Einschnittzone 50 mit dem nachfolgend noch zu erläuternden Verformungsabschnitt gekoppelt.

Die Durchgangsöffnungen 56 der Anbindungszone 54 dienen in diesem Zusammenhang dazu, eine ausreichende Steifigkeit der Anbindungszone 54 bei möglichst niedriger Masse und damit möglichst niedriger Massenträgheit zu gewährleisten.

Außerdem ist der Kopfabschnitt 42 mit einer Führungsfläche 58 ausgestattet.

Die Führungsfläche 58 liegt an einer Führungsgegenfläche 60 des Führungselements 36 an.

Aufgrund der Geometrie des Kopfabschnitts 42 und der Führungsgegenfläche 60 wird der Kopfabschnitt 42 mit einer Kraft in Richtung des Sägeblatts 12 beaufschlagt, wenn er in der Darstellung gemäß Figur 4 im Uhrzeigersinn entlang der Umfangsrichtung U des Sägeblatts 12 bewegt wird. Zu diesem Zweck weist die Führungsfläche 58 eine Normale mit einer Erstreckungskomponente nach radial außen auf.

Wie anhand der vorstehenden Erläuterungen deutlich wird, werden beim in den Figuren gezeigten Kopfabschnitt 42 Durchgangsöffnungen verwendet, um Bereiche unterschiedlicher Steifigkeit und unterschiedlicher Widerstände gegenüber dem Einschneiden durch das Sägeblatt 12 zu schaffen. Es versteht sich, dass dies alternativ zu den Durchgangsöffnungen auch dadurch erreicht werden kann, dass in den verschiedenen Bereichen des Kopfabschnitts 42 unterschiedliche Materialien vorgesehen werden. In diesem Zusammenhang kann es insbesondere darauf ankommen, Materialien unterschiedlicher Duktilität zu verwenden.

Zwischen dem Kopfabschnitt 42 und dem Lagerabschnitt 38 liegend umfasst das Blockierelement 26 einen Verformungsabschnitt 64.

Der Verformungsabschnitt 64 verbindet den Lagerabschnitt 38 und den Kopfabschnitt 42 miteinander.

Der Verformungsabschnitt 64 ist insgesamt bogenförmig, im dargestellten Ausführungsbeispiel kreisbogenförmig.

Dabei verläuft eine Bogenumfangsrichtung 66, d.h. die gekrümmt verlaufende Längserstreckungsrichtung des bogenförmigen Verformungsabschnitts 64 im Wesentlichen parallel zur Umfangsrichtung U des Sägeblatts 12.

In der dargestellten Ausführungsform verlaufen ein Außenumfang des Sägeblatts 12 und der bogenförmige Verformungsabschnitt 64 zudem konzentrisch, wobei die Mittelachse A das Zentrum darstellt.

Der Verformungsabschnitt 64 erstreckt sich dabei in der in Figur 4 dargestellten Ausführungsform über einen Abschnitt der Bogenumfangsrichtung 66 mit einem Mittelpunktswinkel von ca. 60 Grad.

Die umfangsmäßige Erstreckung des Verformungsabschnitt 64 beträgt somit im Wesentlichen das Doppelte der umfangsmäßigen Erstreckung des Kopfabschnitts 42. Der Kopfabschnitt 42 ist folglich umfangsmäßig kürzer als der Verformungsabschnitt 64.

Auch mit Bezug auf eine umfangsmäßige Erstreckung des Lagerabschnitts 38 ist der Verformungsabschnitt 64 um ein Vielfaches länger.

Außerdem ist der Verformungsabschnitt 64 in einer bezüglich der Mittelachse A des Sägeblatts 12 radialen Richtung weiter vom Außenumfang des Sägeblatts 12 beabstandet als der Kopfabschnitt 42 und der Lagerabschnitt 38.

Mit anderen Worten springen sowohl der Kopfabschnitt 42 als auch der Lagerabschnitt 38 bezüglich der Bogenumfangsrichtung 66 gegenüber dem Verformungsabschnitt 64 nach radial innen vor.

In diesem Zusammenhang ist der radiale Abstand D des Verformungsabschnitts 64 vom Sägeblatt 12 so gewählt, dass dieser in allen Betriebssituationen der Notbremseinheit 24 größer null ist. Das gilt insbesondere auch für eine später noch zu erläuternde Endstellung des Blockierelements 26.

Mit anderen Worten ist der Abstand D des Verformungsabschnitts 64 so gewählt, dass dieser in keiner Betriebssituation den Außenumfang des Sägeblatts 12 kontaktiert.

Der Verformungsabschnitt 64 umfasst weiter eine in der Bogenumfangsrichtung 66 plastisch verformbare Struktur 68.

In der in der Figur 4 dargestellten Ausführungsform ist diese Struktur 68 aus insgesamt elf Ringsegmenten 70 gebildet.

Die Ringsegmente 70 sind entlang der Bogenumfangsrichtung 66 mit einer leichten Überlappung benachbart angeordnet.

Jedes der Ringsegmente 70 hat eine Wand 72 mit einer im Wesentlichen konstanten Wandstärke t.

Dabei definieren die Wände 72 jeweils einen axial durchgehenden Hohlraum 74.

Der besseren Übersichtlichkeit wegen sind in den Figuren nur einige der Ringsegmente 70 sowie nur einige der Wände 72 und einige der Hohlräume 74 mit einem Bezugszeichen versehen.

Die in der Bogenumfangsrichtung 66 plastisch verformbare Struktur 68 umfasst also insgesamt elf entlang der Bogenumfangsrichtung 66 benachbart angeordnete Hohlräume 74.

Aufgrund der leichten Überlappung der Ringsegmente 70 ergibt sich für jeden Hohlraum 74 ein sichelmondförmiger Querschnitt.

Ferner ist im Inneren derjenigen drei Hohlräume 74, die benachbart zum Lagerabschnitt 38 angeordnet sind, jeweils ein Füllmaterial 76 angeordnet.

In der dargestellten Ausführungsform handelt es sich beim Füllmaterial um ein Gummimaterial.

Im Übrigen ist das Blockierelement 26 aus einer Aluminiumlegierung hergestellt.

Durch das Füllmaterial 76 ergibt sich im Bereich der mit dem Füllmaterial 76 versehenen Hohlräume 74 eine andere Steifigkeit des Verformungsabschnitts 64 als im Bereich der ungefüllten Hohlräume 74. Der Verformungsabschnitt 64 umfasst also zwei Bereiche mit unterschiedlichen Steifigkeiten oder allgemeiner gesagt einen Steifigkeitsverlauf.

Es versteht sich dabei, dass die Steifigkeit durch eine entsprechende Auswahl des Füllmaterials 76 sowie die Anzahl und Position der mit dem Füllmaterial 76 ausgefüllten Hohlräume 74 gezielt eingestellt werden kann.

Die Struktur 68 bewirkt insgesamt, dass eine Steifigkeit des Verformungsabschnitts 64 entlang der Bogenumfangsrichtung 66 kleiner ist als eine Steifigkeit des Kopfabschnitts 42.

Zudem weist die Struktur 68 Soll-Verformungsstellen 78 auf. Diese befinden sich in der in Figur 4 dargestellten Ausführungsform jeweils in den radial am weitesten nach innen ragenden und radial am weitesten nach außen ragenden Abschnitten der Ringsegmente 70.

Der besseren Übersichtlichkeit wegen sind in den Figuren abermals nur einige der Soll-Verformungsstellen 78 mit einem Bezugszeichen versehen.

Der Verformungsabschnitt 64 ist folglich dazu ausgebildet, zum Bremsen des Sägeblatts 12 entlang der Bogenumfangsrichtung 66 plastisch verkürzt zu werden. Dies wird nachfolgend anhand der Figuren 5 bis 8 erläutert.

In diesem Zusammenhang zeigt die Figur 5 die Notbremseinheit 24 und insbesondere das Blockierelement 26 in der bereits beschriebenen Normalstellung. Das bedeutet, dass die Aktuatoreinheit 32 noch nicht zum Bewirken einer Notbremsung betätigt wurde.

Dementsprechend wirkt auch noch keine Kraft auf das Blockierelement 26 (vgl. Figur 9).

Wie bereits erläutert wurde, wird das Blockierelement 26 über das Formschlusselement 48 und die Aktuatoreinheit 32 in der Normalstellung gehalten.

Die Stellung aus Figur 5 entspricht der Situation bei 0 Millisekunden im Diagramm der Figur 9.

Es wird nun davon ausgegangen, dass zum Zeitpunkt null Millisekunden (0 ms) die Notbremseinheit 24 ausgelöst wird. Das hat zur Folge, dass die Aktuatoreinheit 32 betätigt wird und den Kopfabschnitt 42 in Richtung des Sägeblatts 12 beaufschlagt wird. Dies erfolgt im dargestellten Ausführungsbeispiel über das Formschlusselement 48.

Es versteht sich, dass zeitglich der Antriebsmotor M deaktiviert und/oder von der Antriebswelle 22 entkoppelt wird.

In Figur 6 ist eine Situation dargestellt, die sich eine Millisekunde (1ms) nach dem Auslösen ergibt. Wieder kann der Situation in Figur 6 der Kraftverlauf bei 1ms in der Figur 9 zugeordnet werden.

In dieser Situation hat sich das Sägeblatt 12 in die Einschnittzone 50 eingeschnitten, sodass eine kraftmäßige Kopplung zwischen dem Sägeblatt 12 und dem Blockierelement 26 entstanden ist. Aufgrund der Rotation des Sägeblatts 12 im Uhrzeigersinn wurde zum in Figur 6 dargestellten Zeitpunkt der Kopfabschnitt 42 bereits gegenüber der Ausgangssituation aus Figur 5 um eine gewisse Umfangsstrecke entlang der Umfangsrichtung U des Sägeblatts 12 mitgenommen.

Das hat dazu geführt, dass die Verbindung zwischen dem Formschlusselement 48 und der Aktuatoreinheit 32 gelöst wurde.

Die Kopplung zwischen dem Formschlusselements 48 und dem Kopfabschnitt 42 ist vorliegend bestehen geblieben.

Es versteht sich, dass alternativ auch die Verbindung zwischen dem Formschlusselement 48 und dem Kopfabschnitt 42 getrennt und die Verbindung zwischen dem Formschlusselement 48 und der Aktuatoreinheit 32 beibehalten werden kann.

Das Führungselement 36 bewirkt in diesem Zusammenhang, dass das Blockierelement 26 weder in Radialrichtung noch in Axialrichtung sich der Mitnahme durch das Sägeblatt 12 entziehen kann. Das Blockierelement 26 wird also mittels des Führungselements 36 entlang der Führungsrichtung F geführt.

Die Mitnahme durch das Sägeblatt 12 hat ferner bewirkt, dass sich zumindest diejenigen drei Ringsegmente 70, die dem Kopfabschnitt 42 benachbart angeordnet sind, verformt haben.

Genauer gesagt wurden diese Ringsegmente entlang der Bogenumfangsrichtung 66 gestaucht.

In der Figur 7 ist die Notbremseinheit 24 nach Ablauf einer weiteren Millisekunde, d.h. 2 Millisekunden nach dem Auslösen gezeigt.

Dabei ist der Kopfabschnitt 42 weiterhin mit dem Sägeblatt 12 gekoppelt.

Nunmehr sind jedoch alle Ringsegmente 70 entlang der Bogenumfangsrichtung 66 komprimiert, sodass der Verformungsabschnitt 64 bereits signifikant entlang der Bogenumfangsrichtung 66 plastisch verkürzt ist.

Dabei wird die kinetische Energie der Rotation des Sägeblatts 12 in die plastische Verkürzung des Verformungsabschnitts 64 umgesetzt, um das Sägeblatt 12 abzubremsen.

Figur 8 zeigt die Notbremseinheit 24 fünf Millisekunden (5ms) nach der Auslösung. Zu diesem Zeitpunkt steht das Sägeblatt 12 im Wesentlichen still, d.h. es rotiert nicht mehr.

Der Verformungsabschnitt 64 ist nun im Wesentlichen vollständig komprimiert, d.h. die Hohlräume 74 sind im Wesentlichen durch ein Zusammenschieben des Verformungsabschnitts 64 entlang der Bogenumfangsrichtung 66 geschlossen.

Die Figur 8 zeigt also die Notbremseinheit 24 am Ende eines Notbremsvorgangs. Die zugehörige Stellung des Blockierelements 26 wird auch als Endstellung bezeichnet.

Um die Notbremseinheit 24 und die Sägevorrichtung 10 insgesamt wieder in Betrieb nehmen zu können, d.h. um eine Sägevorrichtung 10, deren Notbremseinheit 24 ausgelöst wurde, wieder einsatzbereit zu machen, muss nun das Blockierelement 26 ausgetauscht werden.

Zu diesem Zweck ist das Blockierelement 26 wahlweise separat von der Aktuatoreinheit 32 vom Rahmen 20 demontierbar. Das Blockierelement 26 kann also singulär demontiert werden. Dies wird in Verbindung mit Figur 10 erläutert.

Wie bereits erwähnt, ist das Blockierelement 26 über den feststehenden Lagerbolzen 30 drehbar am Rahmen 20 gelagert.

Damit das Blockierelement 26 entlang einer Axialrichtung des Lagerbolzens 30 nicht vom Lagerbolzen getrennt werden kann, ist ein Halteelement 80 zum Halten des Blockierelements 26 am Lagerbolzen 30 vorgesehen.

In der dargestellten Ausführungsform handelt es sich bei diesem Halteelement 80 um einen Seitenwandabschnitt des Führungselements 36, d.h. um einen Abschnitt einer Wand des Führungselements 36, der eine axiale Verlagerung des Blockierelements 26 verhindert.

Wenn das Führungselement 36 in seiner in Figur 10 gestrichelt dargestellten Betriebsstellung ist, wird folglich das Blockierelement 26 auf dem Lagerbolzen 30 gehalten.

Das Führungselement 36 ist über ein weiteres Lagerelement 82, das ebenfalls als Lagerbolzen ausgeführt ist, drehbar am Rahmen 20 gelagert.

Dadurch lässt sich das Führungselement 36 zur Demontage des Blockierelements 26 in eine Freigabestellung überführen, die in der Figur 10 mit durchgezogenen Linien dargestellt ist. In der Freigabestellung ist das Halteelement 80 vom Lagerelement, d.h. vom Lagerbolzen 30, entfernt.

Damit das Führungselement 36 nicht in unerwünschter Weise die Freigabestellung einnimmt, ist dieses mittels eines Verriegelungsmechanismus 84 in der Betriebsstellung verriegelbar (siehe neben der Figur 10 auch Figur 3).

Der Verriegelungsmechanismus 84 umfasst eine erste Durchgangsöffnung 86 am Führungselement 36 und eine zweite Durchgangsöffnung 88 am Rahmen 20.

Ferner weist der Verriegelungsmechanismus 84 einen Verriegelungsstift 90 auf.

An einem ersten Ende ist der Verriegelungsstift 90 mit Verriegelungsflügeln 92 ausgestattet und an einem zweiten, dem ersten Ende entgegengesetzten Ende mit einem Bedienhebel 93.

Der Verriegelungsstift 90 kann somit in die Durchgangsöffnungen 86 und 88 eingesteckt und mittels des Bedienhebels 93 in eine Drehstellung überführt werden, in der die Verriegelungsflügel 92 einen Abschnitt des Rahmens 20 hintergreifen.

In einer anderen Drehstellung ist das Hintergreifen aufgelöst, sodass der Verriegelungsstift aus den Durchgangsöffnungen 86 und 88 axial herausgezogen werden kann.

Mittels des Verriegelungsmechanismus 84 lässt sich das Führungselement 36 also wahlweise am Rahmen 20 verriegeln und wahlweise vom Rahmen 20 entriegeln. Das gilt natürlich auch für das vom Führungselement 36 gebildete Halteelement 80.

Dabei wird zum Bedienen des Verriegelungsstifts 90 und somit zum Demontieren des Blockierelements 26 keinerlei Werkzeug benötigt.

Zum singulären Demontieren des Blockierelements 26 wird folglich lediglich der Verriegelungsstift 90 entriegelt und vom Rahmen 20 entnommen. Sodann wird das Führungselement 36 in die Freigabestellung überführt und das Blockierelement 26 entlang einer Axialrichtung des Lagerbolzens 30 von diesem abgezogen, d.h. vom Rahmen demontiert.

Nachfolgend wird ein unbenutztes Blockierelement 26 montiert.

Hierzu wird der Lagerabschnitt 38 des unbenutzten Blockierelements 26 auf den feststehenden Lagerbolzen 30 aufgesteckt.

Ferner wird das unbenutzte Blockierelement 26 mit der Aktuatoreinheit 32 gekoppelt.

Dann wird das Führungselement 36 wieder in die Betriebsstellung überführt und mittels des Verriegelungsstifts 90 dort verriegelt.

Darüber hinaus muss die Aktuatoreinheit 32 wieder in ihre Ausgangsstellung zurückgesetzt werden. Dies kann mittels der Steuerungseinheit 34 erfolgen.

Nun ist die Sägevorrichtung 10 wieder betriebsbereit und die Notbremseinheit 24 wieder einsatzbereit.

Bei der in den Figuren 1 bis 10 dargestellten Notbremseinheit 24 wird der Kopfabschnitt 42 stets sowohl wahlweise von der Aktuatoreinheit 32 in Eingriff mit dem Sägeblatt 12 gebracht als auch in der Normalstellung derart von der Aktuatoreinheit 32 gehalten, dass der Kopfabschnitt 42 nicht unabsichtlich in Kontakt mit dem Sägeblatt 12 gelangt.

In den Figuren 11 bis 14 sind Alternativen für die Arretierung des Blockierelements 26 in der Normalstellung gezeigt. Die Kraftbeaufschlagung erfolgt dabei wie gehabt über ein mit dem Hubmagneten der Aktuatoreinheit 32 gekoppeltes Druckstück, das dazu ausgebildet ist, den Kopfabschnitt 42 in Richtung Sägeblatt 12 mit einer Betätigungskraft zu beaufschlagen. Das Druckstück kann als Stößel ausgebildet sein.

In diesem Zusammenhang wird in der Alternative gemäß Figur 11 das Blockierelement 26 mittels eines federbelasteten Stifts 94 in der Normalstellung gehalten. Hierzu greift der federbelastete Stift 94 in eine zugeordnete Vertiefung 96 an einer umfangsmäßigen Stirnseite des Blockierelements 26 ein.

Die Aktuatoreinheit 32 entspricht der Aktuatoreinheit 32 der Ausführungsform aus den Figuren 1 bis 10. Wird diese ausgelöst, drückt sie das Blockierelement 26 in Richtung Sägeblatt 12. Dadurch wird der Stift 94 entgegen der Federkraft aus der Vertiefung 96 gedrückt.

In der Alternative gemäß Figur 12 ist ein Magnet 98 und ein Gegenstück 100 aus ferromagnetischem Material vorgesehen. Im dargestellten Beispiel ist der Magnet am Führungselement 36 befestigt und das Gegenstück 100 am Kopfabschnitt 42 des Blockierelements 26.

Dabei ist die Paarung aus Magnet 98 und Gegenstück 100 so gewählt, dass mittels der Aktuatoreinheit 32 der Kopfabschnitt 42 und damit das Gegenstück 100 entgegen einer Magnetkraft vom Magnet 98 abgelöst werden kann, wenn die Notbremseinheit 24 betätigt wird.

In der Alternative gemäß Figur 13 ist ein Blattfederelement 102 über ein erstes Ende am Rahmen 20 befestigt. Ein zweites Ende des Blattfederelements 102 ist in einer Vertiefung 104 aufgenommen, die stirnseitig am Blockierelement 26 angeordnet ist. Dadurch wird das Blockierelement 26 in der Normalstellung gehalten.

Die Aktuatoreinheit 32 entspricht wieder der Aktuatoreinheit 32 der Ausführungsform aus den

Figuren 1 bis 10. Wird diese ausgelöst, drückt sie das Blockierelement 26 in Richtung Sägeblatt 12. Dadurch wird das Blattfederelement 102 verformt, sodass dessen freies Ende aus der Vertiefung 104 springt und das Blockierelement freigibt.

Bei der Alternative aus Figur 14 sind zwei Kugeln 106, 108 vorgesehen, die jeweils an unterschiedlichen Enden einer der Koppelöffnungen 46 eingreifen.

Dabei sind die Kugeln 106, 108 federbelastet, sodass sie bei Betätigung der Aktuatoreinheit 32 aus den Koppelöffnungen 46 herausgedrängt werden können und somit das Blockierelement 26 freigeben können.

Die Figur 15 zeigt abschnittsweise eine alternative Sägevorrichtung 10.

Dabei wird im Folgenden lediglich auf die Unterschiede zu den bereits erläuterten Sägevorrichtungen 10 eingegangen. Gleiche oder einander entsprechende Elemente werden mit denselben Bezugszeichen versehen.

Die Unterschiede betreffen das Blockierelement 26.

Anders als in den vorhergehenden Ausführungsformen umfasst der Verformungsabschnitt 64 nun sechseckige Ringsegmente 70. Das bedeutet, dass die Wände der 72 der Ringsegmente 70 jeweils Sechsecke bilden und die von diesen Wänden 72 definierten Durchgangsöffnungen 74 jeweils einen sechseckigen Querschnitt haben.

Ein weiterer Unterschied besteht darin, dass nunmehr zwei radial benachbarte Reihen an Ringsegmenten 70 vorgesehen sind. Jede dieser Reihen an Ringsegmenten 70 weist zudem 16 Ringsegmente 70 auf. Es sind also in jeder Reihe mehr Ringsegmente 70 vorgesehen als beispielsweise beim Blockierelement 26 aus Figur 4.

Die plastisch verformbare Struktur 68 des Blockierelements 26 aus Figur 15 kann auch als Wabenstruktur bezeichnet werden.

Der besseren Übersichtlichkeit wegen sind wieder nur einige der Ringsegmente 70 sowie nur einige der Wände 72 und einige der Hohlräume 74 mit einem Bezugszeichen versehen.

Die Soll-Verformungsstellen 78 sind nun durch diejenigen Abschnitte der Wände 72 jedes Ringsegments 70 gebildet, die die jeweils radial am weitesten nach innen ragende Ecke des sechseckigen Querschnitts und die radial am weitesten nach außen ragende Ecke des sechseckigen Querschnitts umfassen.

Jedes Ringsegment 70 umfasst also zwei Soll-Verformungsstellen 78, eine radial innere und eine radial äußere.

Auch die Durchgangsöffnungen im Kopfabschnitt 42, genauer gesagt die Durchgangsöffnungen 56 in der Anbindungszone 54 haben nun sechseckige Querschnitte. Zudem sind sie leicht anders angeordnet als beim Blockierelement 26 aus Figur 4.

Eine weitere alternative Sägevorrichtung 10 zeigt abschnittsweise Figur 16.

Wieder werden nur die Unterschiede zu den vorhergehenden Ausführungsformen erläutert.

Die Sägevorrichtung 10 aus Figur 16 weist ein deutlich kleineres Sägeblatt 12 auf als die zuvor erläuterten Sägevorrichtungen.

Dabei unterscheidet sich das Blockierelement 26 hinsichtlich seiner Form nicht vom Blockierelement 26 aus Figur 10. Es wurde nur proportional skaliert.

Das lässt sich insbesondere durch einen Größenvergleich zwischen dem Blockierelement 26 und der Aktuatoreinheit 32, die in den Ausführungsformen gemäß Figuren 10 und 16 identisch ist, erkennen.

Noch eine alternative Sägevorrichtung 10 zeigt abschnittsweise Figur 17.

Wieder wird lediglich auf die Unterschiede zu den vorhergehenden Ausführungsformen eingegangen. Diese betreffen wieder das Blockierelement 26.

In der Ausführungsform gemäß Figur 17 ist der Kopfabschnitt 42 des Blockierelements 26 anders gestaltet.

Zum einen ist dessen Stirnseite nicht mehr spitz, sondern stumpf ausgeführt.

Zum anderen ist dieser im Vergleich zu den bisherigen Kopfabschnitten 42 entlang der Bogenumfangsrichtung 66 länger.

Das zieht auch eine erhöhte Anzahl sowie Änderungen in der Größe und Position der Durchgangsbohrungen 56 im Anbindungsabschnitt 54 nach sich.

Nachdem die Gesamtlänge des Blockierelements 26 entlang der Bogenumfangsrichtung 66 gleich geblieben ist, ist der Verformungsabschnitt 64 nun kürzer gestaltet. Dieser umfasst nun nur noch insgesamt sieben Ringsegmente 70. Die Wandstärke t der zugehörigen Wände 72 wurde im Vergleich zur Ausführungsform gemäß Figur 4 vergrößert.

Der besseren Übersichtlichkeit wegen sind wieder nur einige der Ringsegmente 70 sowie nur einige der Wände 72 und einige der Hohlräume 74 mit einem Bezugszeichen versehen.

Eine zusätzliche Ausführungsform einer Sägevorrichtung 10 zeigt Figur 18.

Nunmehr ist die Sägevorrichtung 10 als Tischkreissäge ausgebildet.

Im Übrigen, insbesondere was die Notbremseinheit 24 anbelangt, gelten die vorstehenden Erläuterungen in analoger Weise.

Es wird bemerkt, dass in allen vorgenannten Ausführungsformen auch die Aktuatoreinheit 32 wahlweise singulär vom Rahmen 20 demontierbar sein kann. Dies dient der einfachen Reparatur der Notbremseinheit 24 für den Fall, dass an der Aktuatoreinheit 32 ein Defekt auftritt.

Auch die Demontage der Aktuatoreinheit 32 kann werkzeugfrei erfolgen.

### Bezugszeichenliste

- 10: Sägevorrichtung
- 12: Sägeblatt
- 14: Basisbaugruppe
- 16: Armbaugruppe
- 18: Auflagefläche
- 20: Rahmen
- 22: Antriebswelle
- 24: Notbremseinheit
- 26: Blockierelement
- 28: Lagerelement
- 30: Lagerbolzens
- 32: Aktuatoreinheit
- 34: Steuerungseinheit
- 36: Führungselement
- 38: Lagerabschnitt
- 40: Lageröffnung
- 41: Wandung
- 42: Kopfabschnitt
- 44: Koppelabschnitt
- 46: Koppelöffnungen
- 48: Formschlusselement
- 50: Einschnittzone
- 52: Durchgangsöffnung
- 54: Anbindungszone
- 56: Durchgangsöffnung
- 58: Führungsfläche
- 60: Führungsgegenfläche
- 64: Verformungsabschnitt
- 66: Bogenumfangsrichtung
- 68: plastisch verformbare Struktur
- 70: Ringsegment
- 72: Wand
- 74: Hohlraum
- 76: Füllmaterial
- 78: Soll-Verformungsstelle
- 80: Halteelement
- 82: Lagerelement
- 84: Verriegelungsmechanismus
- 86: erste Durchgangsöffnung
- 88: zweite Durchgangsöffnung
- 90: Verriegelungsstift
- 92: Verriegelungsflügel
- 93: Bedienhebel
- 94: Stift
- 96: Vertiefung
- 98: Magnet
- 100: Gegenstück
- 102: Blattfederelement
- 104: Vertiefung
- 106: Kugel
- 108: Kugel
- A: Mittelachse des Sägeblatts
- D: radialer Abstand des Verformungsabschnitts vom Sägeblatt
- M: Antriebsmotor
- U: Umfangsrichtung des Sägeblatts
- F: Führungsrichtung
- G: Bereich für ein nicht dargestelltes Gehäuseteil
- t: Wandstärke

## Patentansprüche

1. Sägevorrichtung (10) mit einem Rahmen (20), einem in Bezug auf den Rahmen (20) drehbar gelagerten, kreisscheibenförmigen Sägeblatt (12) und einer Notbremseinheit (24), wobei die Notbremseinheit (24) ein Blockierelement (26), eine Aktuatoreinheit (32) sowie eine Steuerungseinheit (34), welche mit der Aktuatoreinheit (32) integral ausgebildet oder signaltechnisch mit der Aktuatoreinheit (32) gekoppelt ist, umfasst, wobei das Blockierelement (26) einen Lagerabschnitt (38), über den das Blockierelement (26) am Rahmen (20) gelagert ist, und einen Kopfabschnitt (42) umfasst, der dazu ausgebildet ist, wahlweise zum Bremsen in das Sägeblatt (12) einzugreifen,
wobei die Aktuatoreinheit (32) zumindest in einer Normalstellung des Blockierelements (26) derart mit dem Blockierelement (26) gekoppelt ist, dass das Blockierelement (26) mittels der Aktuatoreinheit (32) wahlweise in Eingriff mit dem Sägeblatt (12) bringbar ist, und
wobei das Blockierelement (26) wahlweise separat von der Aktuatoreinheit (32) und/oder separat von der Steuerungseinheit (34) vom Rahmen (20) demontierbar ist.

2. Sägevorrichtung (10) nach Anspruch 1, umfassend ein Führungselement (36) zur Führung des Blockierelements (26) zumindest entlang einer Führungsrichtung (F), die zumindest abschnittsweise parallel zu einer Umfangsrichtung (U) des Sägeblatts (12) verläuft.

3. Sägevorrichtung (10) nach Anspruch 1 oder 2, wobei das Blockierelement (26) über ein Lagerelement mit dem Rahmen (20) verbunden ist, wobei das Lagerelement singulär von der Sägevorrichtung (10) demontierbar ist.

4. Sägevorrichtung (10) nach Anspruch 3, umfassend einen Verriegelungsmechanismus, mittels dem das Lagerelement wahlweise am Rahmen (20) verriegelbar und wahlweise vom Rahmen (20) entriegelbar ist.

5. Sägevorrichtung (10) nach Anspruch 2 sowie Anspruch 3 oder 4, wobei das Führungselement (36) mittels des Lagerelements am Rahmen (20) gelagert ist.

6. Sägevorrichtung (10) nach Anspruch 1 oder 2, wobei das Blockierelement (26) mittels eines feststehenden Lagerelements (28) am Rahmen (20) gelagert ist und ein Halteelement (80) zum Halten des Blockierelements (26) am Lagerelement (28) vorgesehen ist.

7. Sägevorrichtung (10) nach Anspruch 6, wobei das Halteelement (80) wahlweise singulär vom Lagerelement (28) demontierbar ist.

8. Sägevorrichtung (10) nach Anspruch 2 sowie Anspruch 6 oder 7, wobei das Halteelement (80) durch einen Abschnitt des Führungselements (36) gebildet ist.

9. Sägevorrichtung (10) nach einem der vorhergehenden Ansprüche, wobei das Blockierelement (26) einen Koppelabschnitt (44) umfasst, über den das Blockierelement (26) zumindest in der Normalstellung mit der Aktuatoreinheit (32) gekoppelt ist, wobei der Koppelabschnitt (44) an einem dem Lagerabschnitt (38) entgegengesetzten Ende des Blockierelements (26) positioniert ist.

10. Sägevorrichtung (10) nach einem der vorhergehenden Ansprüche, wobei in einer Endstellung das Blockierelement (26) zumindest von einem Abschnitt der Aktuatoreinheit (32) entkoppelt ist.

11. Sägevorrichtung (10) nach einem der vorhergehenden Ansprüche, wobei das Blockierelement (26) einen Verformungsabschnitt (64) umfasst, der zwischen dem Lagerabschnitt (38) und dem Kopfabschnitt (42) liegt und/oder den Lagerabschnitt (38) und den Kopfabschnitt (42) miteinander verbindet,
wobei der Verformungsabschnitt (64) bogenförmig ist und dazu ausgebildet ist, zum Bremsen des Sägeblatts (12) entlang einer Bogenumfangsrichtung (66) plastisch verkürzt zu werden.

12. Verfahren zum Einsatzbereitmachen einer ausgelösten Notbremseinheit (24) einer Sägevorrichtung (10), wobei die Sägevorrichtung (10) ein kreisscheibenförmiges Sägeblatt (12) umfasst und die Notbremseinheit (24) ein Blockierelement (26) aufweist, das dazu ausgebildet ist, wahlweise in das Sägeblatt (12) einzugreifen, um das Sägeblatt (12) zu bremsen, wobei das Verfahren die folgenden Schritte umfasst:
- Demontieren des Blockierelements (26) separat von einer Aktuatoreinheit (32) der Notbremseinheit (24) und/oder separat von einer Steuerungseinheit (34) der Notbremseinheit (24), wobei das Blockierelement (26) in das Sägeblatt (12) eingreift oder mit dem Sägeblatt (12) in Eingriff stand,
- Montieren eines unbenutzten Blockierelements (26).

13. Verfahren nach Anspruch 12, wobei beim Montieren des unbenutzten Blockierelements (26) das unbenutzte Blockierelement (26) mit einer Aktuatoreinheit (32) der Notbremseinheit (24) gekoppelt wird.

14. Verfahren nach Anspruch 12 oder 13, wobei zum Demontieren des Blockierelements (26) ein Lagerelement (28), mittels dem das Blockierelement in der Sägevorrichtung (10) gelagert ist, demontiert wird, oder ein Halteelement (80) von einem feststehenden Lagerelement (28), mittels dem das Blockierelement (26) in der Sägevorrichtung (10) gelagert ist, entfernt wird.

15. Verfahren nach Anspruch 14, wobei das Halteelement (80) durch einen Abschnitt eines Führungselements (36) gebildet ist und das Entfernen des Halteelements (80) vom feststehenden Lagerelement (28) ein Bewegen des Führungselements (36) in eine Freigabestellung umfasst.
